# FASCICULE DE BREVET EUROPEEN

(11) **EP 0 923 403 B1**
(45) Date de publication et mention de la délivrance du brevet: **23.04.2003**
(21) Numéro de dépôt: 98913833.4
(22) Date de dépôt: 05.03.1998
(51) Int. Cl.: A62B 35/04

(54) **SANGLE AMORTISSEUSE DE SECURITE**
STOSSDÄMPFUNGSSICHERHEITSGURT
SHOCK ABSORBING SAFETY BELT

(30) Priorité: 14.03.1997 FR 9703384
(43) Date de publication de la demande: 23.06.1999
(73) Titulaire: Faure Roux (S.A.R.L.), 42400 Saint Chamond (FR)
(72) Inventeur: FARGE, Dominique, F-42800 Rive de Gier (FR); GODAIS, Pierre-Yves, F-69800 Saint Priest (FR)
(74) Mandataire: Thivillier, Patrick
(86) Numéro de dépôt international: FR9800432
(87) Numéro de publication internationale: WO98041284

(56) Documents cités:
- WO-A-95/01815
- FR-A- 2 371 533
- FR-A- 2 709 970
- GB-A- 2 191 560
- GB-A- 2 292 782
- US-A- 3 444 957

## Description

L'invention se rattache au secteur technique des moyens de sécurité pour amortir une chute, freiner une vitesse et plus généralement, absorber une énergie.

Il est connu, dans de nombreuses applications, d'utiliser des sangles faisant office d'amortisseur pour absorber l'énergie extérieure, connues sous le nom de sangles amortisseuses (voir par exemple WO 95/01815, GB 2191560 ou FR 2709970). Pour l'essentiel, ces sangles amortisseuses sont composées de deux nappes indépendantes tissées sur une longueur déterminée et reliées entre elles par entrecroisement d'une chaîne supplémentaire dite de liage afin de constituer une section uniforme. La chaîne de liage constitue un point de liaison et de rupture lors d'un effort de traction exercé sur les parties libres des nappes qui tend ainsi a séparer les deux nappes liées à l'encontre de la résistance formée par les fils de liage tissés agissant comme amortisseurs successifs jusqu'à leur rupture.

On peut citer par exemple l'enseignement du brevet FR 2371533 qui décrit un procédé de tissage et de liage de sangles amortisseuses. Selon ce procédé, les fils de liage sont tissés successivement par rapport aux fils de trame suivant un liage irrégulier de manière à ce que leur entrecroisement diffère de proche en proche en interdisant tout glissement au moment de la rupture, en constituant ainsi une pluralité de groupes différents. Il en résulte une rupture progressive de chaque groupe, au moment où les autres groupes sont sous tension, afin d'obtenir une régularité de déchirement et un ralentissement d'une partie de la sangle, en rapport avec la résistance de la chaîne de liage.

Ce type de sangle amortisseuse comprend une partie, de longueur déterminée, selon laquelle les deux nappes de fils sont juxtaposées et intimement liées dans les conditions indiquées décrites dans le brevet précédemment cité, par exemple. L'une des extrémités de cette partie où les deux nappes sont intimement liées, présente deux brins unitaires indépendants l'un de l'autre. Par exemple, l'un de ces brins est agencé pour être relié à une partie fixe, tandis que l'autre brin est agencé pour être relié à une partie mobile pouvant se déplacer sous un effort donné. Si un effort de traction ou autre est exercé sur l'un des brins au moins, il en résulte une mise en tension qui se reporte au niveau de la chaîne de liage jusqu'au point de rupture entre les deux nappes intimement liées. Il en résulte, de manière concomitante, un déchirement successif et continu des deux nappes liées, en faisant office d'amortisseurs et d'absorbeurs d'énergie.

A noter également que l'autre extrémité de la partie liée des deux nappes, à l'opposé des deux brins libres reliés aux points fixe et mobile, peut présenter deux brins libres reliés l'un à l'autre, pour constituer une boucle de sécurité.

Bien évidemment, ces sangles de sécurité doivent répondre à des normes particulières. Notamment la force d'arrachement entre les deux nappes intimement liées doit correspondre à des valeurs numériques. Pour obtenir cette force d'arrachement, il est donc nécessaire de relier les deux nappes au moyen d'une chaîne supplémentaire de liage ayant une densité de fils relativement importante, qui, généralement, oblige d'utiliser le métier à tisser au maximum de ses capacités. Il n'est donc pas possible, selon la structure de la sangle tissée telle que définie, de diminuer la largeur du tissage.

L'invention s'est fixée pour but de remédier à ces inconvénients, de manière simple, sûre, efficace et rationnelle.

Le problème que se propose de résoudre l'invention est de pouvoir, par rapport à une largeur standard de sangles, doubler la force d'arrachement, ou bien diminuer très sensiblement la largeur d'une sangle standard tout en gardant la même force pour cet arrachement, telle qu'imposée par les normes de sécurité.

Pour résoudre un tel problème, il a été conçu et mis au point une sangle amortisseuse constituée de deux nappes de fils juxtaposées, et présentant une structure nouvelle permettant d'obtenir de tels résultats. Selon l'invention, la sangle amortisseuse présente successivement :
- une première partie de longueur déterminée où les deux nappes juxtaposées sont intimement liées avec capacité de déchirement sous un effort de traction,
- une deuxième partie, de longueur réduite, où les deux nappes juxtaposées sont libres l'une par rapport à l'autre pour constituer deux brins destinés à être reliés respectivement à un point fixe et à un point mobile ou à deux points mobiles,
- une troisième partie, de longueur déterminée, où les deux nappes juxtaposées sont intimement liées avec capacité de déchirement sous un effort de traction.

Compte-tenu de ces dispositions techniques, il en résulte que les forces de traction ou autres exercées sur les deux brins libres de la sangle reliés aux points fixe et/ou mobile, sont réparties dans deux directions directement opposées et non plus selon une seule direction.

Pour résoudre le problème posé d'obtenir un amortissement progressif et régulier les première et troisième parties où les nappes sont juxtaposées sont intimement liées, sont de longueurs égales.

Pour résoudre le problème posé d'obtenir une parfaite sécurité, notamment lorsque les deux nappes sont totalement déchirées sous l'effort de traction subie, les extrémités libres des première et troisième parties ne sont pas liées pour constituer chacune deux brins libres reliés entre eux de manière à former une boucle de sécurité.

Compte-tenu du problème posé d'absorber l'énergie, les première et troisième partie sont intimement liées par des moyens d'assemblage aptes à faire office d'amortisseur en permettant de déchirer en continu et de manière progressive, les nappes de chacune desdites parties lorsque les brins de la deuxième partie sont soumis à un effort de traction ;

Avantageusement, les nappes sont obtenues par tissage. Les moyens d'assemblage des deux nappes des première et troisième parties sont constitués par une chaîne supplémentaire de liage.

L'invention est exposée ci-après plus en détail à l'aide des figures des dessins annexés, dans lesquels :
La figure 1 est une vue en perspective de la sangle selon les caractéristiques de l'invention.
La figure 2 est une vue à caractère schématique de la sangle en position normale d'utilisation, c'est-à-dire lorsqu'aucune force de traction ou autre n'est exercée sur les brins libres.
La figure 3 est une vue correspondant à la figure 2, montrant le début de déchirement des deux parties juxtaposées et intimement liées de la sangle lorsque les brins libres sont soumis à un effort de traction.
La figure 4 est une vue correspondant à la figure 3, en position de déchirement maximum des deux nappes juxtaposées et intimement liées de la sangle.

La sangle amortisseuse de sécurité, selon l'invention, est constituée de deux nappes de fils juxtaposées (1) et (2).

Selon une caractéristique à la base de l'invention, la sangle présente une première partie (A) de longueur déterminée (L) où les deux nappes (1) et (2) sont juxtaposées et intimement liées avec capacité de déchirement sous un effort de traction. A la suite de cette première partie, la sangle présente une troisième partie (B) de longueur réduite et où les deux nappes (1) et (2), juxtaposées sont libres l'une par rapport à l'autre, pour constituer deux brins (la) et (1b). Cette deuxième partie est prolongée par une troisième partie (C) de longueur déterminée (L) où les deux nappes juxtaposées (1) et (2) sont intimement liées de la même façon que pour la partie (A) avec capacité de déchirement sous un effort de traction. Les brins libres (la) et (1b) sont destinés à être reliés respectivement à un point fixe et à un point mobile ou à deux points mobiles ou bien encore à deux points fixes.

Les première et troisième parties (A) et (C) sont de longueurs égales (L).

Les extrémités libres des parties (A) et (C), à l'opposé des extrémités où sont formés les brins (1a) et (1b) ne sont pas liées, pour constituer chacune deux brins libres (1c) (1d) et (2c) (2d), reliés entre eux par couture (3) ou autrement, de manière à former une boucle de sécurité. Les parties (A) et (C) sont juxtaposées et intimement liées par des moyens d'assemblage aptes à faire office d'amortisseurs, en permettant de déchirer en continu et de manière progressive les nappes de chacune desdites parties (A) et (C), lorsque les brins (la) et/ou (1b) sont soumis à un effort de traction (F1) et (F2). Par exemple, lorsque les nappes (1) et (2) sont obtenues par tissage, les moyens d'assemblage des parties (A) et (C) sont constitués par une chaîne supplémentaire de liage.

Par exemple, le liage des deux parties (A) et (C) s'effectue selon les caractéristiques techniques définies dans le brevet FR 2371533. On rappelle à cet égard que les fils de chaîne de liage sont fixés successivement lors de l'assemblage des nappes et différemment les uns par rapport aux autres, en regard des coups variables de passage des fils de trame suivant un liage irrégulier, de manière que leur entrecroisement differe longitudinalement et transversalement, pour constituer une pluralité de groupes successifs différents permettant une rupture progressive et sans glissement de chaque groupe, au moment où les autres groupes sont sous tension. Ces dispositions permettent une régularité de déchirement et un ralentissement de la partie mobile de la sangle, en rapport avec la résistance de la chaîne de liage.

Bien évidemment et comme indiqué, on n'exclut pas d'autres modes dc liage des deux nappes, en ayant pour objectif d'obtenir un déchirement progressif de ces dernières en faisant office d'absorbeurs d'énergie, en fonction des forces de traction appliquées et devant correspondre aux normes de sécurité. Par exemple, les deux nappes peuvent être assemblées par couture.

Compta-tenu de ces dispositions, il apparaît donc que lorsque les deux brins (la) et (1b) sont soumis par exemple à deux forces de traction (F1) et (F2), la force d'arrachement résultante est répartie, généralement par moitié, au niveau des deux parties (A) et (C) et non plus au niveau de seulement une seule partie présentant les deux nappes juxtaposées et intimement liées.

Ces dispositions permettent donc de doubler la force de traction exercée sur les brins (la) et (1b) tout en permettant d'obtenir les mêmes effets d'amortissement, par rapport à une sangle de sécurité, selon l'état de la technique connu, considéré selon la même largeur, entre lisière.

La conception spécifique de la sangle, permet également, pour une même force de traction ou d'arrachement exercée sur les brins (1a) et (1b) de réaliser une sangle de largeur réduite par rapport à l'état de la technique.

Autrement dit, selon l'état de la technique, une sangle tissée de sécurité ne présentant qu'une seule partie où les deux nappes de fils sont juxtaposées et intimement liées, devrait être tissée selon une largeur (1) correspondant aux critères de force d'arrachement dictés par les normes de sécurité. Selon l'invention, la sangle amortisseuse peut être tissée selon une largeur réduite, en correspondant toujours aux critères de force d'arrachement dictés par les normes de sécurité.

La sangle de sécurité selon l'invention trouve de nombreuses applications aussi bien pour assurer un freinage dans un plan sensiblement vertical que dans un plan sensiblement horizontal, le but recherché étant d'amortir un choc après avoir relié les deux brins (la) et (1b) à une structure fixe et/ou mobile.

Avantageusement, la sangle tissée de sécurité selon l'invention trouve une application dans les harnais de sécurité utilisés par les personnes. L'un des brins (la) est relié dans ce cas, à une partie fixe d'une structure par exemple, tandis que l'autre brin (1b) est relié à une partie du harnais.

De manière parfaitement connue, les deux parties (A) et (C) de la sangle sont repliées pour constituer un ensemble compact.

Les avantages ressortent bien de la description.

## Revendications

1. Sangle amortisseuse constituée par deux nappes de fils juxtaposées, présentant successivement :
- une première partie (A) de longueur déterminée où les deux nappes juxtaposée (1) et (2) sont intimement liées avec capacité de déchirement sous un effort de traction,
- une deuxième partie (B), de longueur réduite, où les deux nappes juxtaposées (1) et (2) sont libres l'une par rapport à l'autre pour constituer deux brins (1a-1b) destinés à être reliés respectivement à un point fixe et à un point mobile ou à deux points mobiles,
- une troisième partie (C), de longueur déterminée, où les deux nappes juxtaposées sont intimement liées avec capacité de déchirement sous un effort de traction.

2. Sangle selon la revendication 1, **caractérisée en ce que** les première et troisième parties (A) et (C) où les nappes (1) et (2) sont juxtaposées et intimement liées, sont de longueurs égales (L).

3. Sangle selon la revendication 1, **caractérisée en ce que** les extrémités libres des première et troisième parties (A) et (C) ne sont pas liées pour constituer chacune deux brins libres (1c-2c) et (1d-2d) reliés entre eux de manière à former une boucle de sécurité.

4. Sangle selon la revendication 1, **caractérisée en ce que** les première et troisième partie (A) et (C) sont intimement liées par des moyens d'assemblage aptes à faire office d'amortisseur en permettant de déchirer en continu et de manière progressive, les nappes (1) et (2) de chacune desdites parties (A) et (C) lorsque les brins (1a-1b) de la deuxième partie (B) sont soumis à un effort de traction ;

5. Sangle selon la revendication 1, **caractérisée en ce que** les nappes (1) et (2) sont obtenues par tissage.

6. Sangle selon la revendication 5, **caractérisée en ce que** les moyens d'assemblage des deux nappes (1) et (2) des première et deuxième parties (A) et (C) sont constitués par une chaîne supplémentaire de liage.

7. Sangle selon l'une quelconque des revendications 1 à 6 et son application à un harnais de sécurité.

## Patentansprüche

1. Auffanggurt bestehend aus zwei nebeneinander liegenden Fadenscharen mit nacheinander:
- einem ersten Teil (A) mit festgelegter Länge, in dem die beiden nebeneinander liegenden Fadenscharen (1) und (2) eng miteinander verbunden und unter Zugeinwirkung zerreißbar sind,
- einem zweiten Teil (B) mit geringerer Länge, in dem die beiden nebeneinander liegenden Fadenscharen (1) und (2) voneinander getrennt sind und zwei Stränge (1a-1b) bilden, die jeweils mit einem festen Punkt und mit einem mobilen Punkt oder mit zwei mobilen Punkten zu verbinden sind,
- einem dritten Teil (C) mit festgelegter Länge, in dem die beiden nebeneinander liegenden Fadenscharen eng miteinander verbunden und unter Zugeinwirkung zerreißbar sind.

2. Gurt nach Anspruch 1, **dadurch gekennzeichnet, dass** der erste und dritte. Teil (A) und (C), in denen die Fadenscharen (1) und (2) nebeneinander liegen und eng miteinander verbunden sind, die gleiche Länge (L) aufweisen.

3. Gurt nach Anspruch 1, **dadurch gekennzeichnet, dass** die freien Enden des ersten und dritten Teils (A) und (C) nicht verbunden sind und jeweils zwei freie Stränge (1c-2c) und (1d-2d) bilden, die untereinander in Verbindung stehen, um eine Sicherheitsschlinge zu formen.

4. Gurt nach Anspruch 1, **dadurch gekennzeichnet, dass** der erste und dritte Teil (A) und (C) durch Verbindungsmittel eng miteinander verbunden sind, die geeignet sind, als Dämpfer zu dienen, indem sie ein kontinuierliches und fortschreitendes Zerreißen der Fadenscharen (1) und (2) jedes der genannten Teile (A) und (C) ermöglichen, wenn die Stränge (1a-1b) des zweiten Teils (B) einer Zugeinwirkung ausgesetzt werden.

5. Gurt nach Anspruch 1, **dadurch gekennzeichnet, dass** die Fadenscharen (1) und (2) durch Weben hergestellt werden.

6. Gurt nach Anspruch 5, **dadurch gekennzeichnet, dass** die Verbindungsmittel der beiden Fadenscharen (1) und (2) des ersten und zweiten Teils (A) und (C) aus einer zusätzlichen Bindekette bestehen.

7. Gurt nach einem der Ansprüche 1 bis 6 und seine Anwendung auf ein Sicherheitsgeschirr.

## Claims

1. Shock absorbing belt consisting of two juxtaposed yarn laps, having successively:
- a first portion (A) of predetermined length where the two juxtaposed laps (1) and (2) are closely linked with tearing capacity under traction force;
- a second portion (B), of reduced length, where the two juxtaposed laps (1) and (2) are free relative to each other to constitute two sides (la-1b) to be respectively linked to one fixed point and to one mobile point or to two mobile points;
- a third portion (C), of predetermined length, where the two juxtaposed laps are closely linked with tearing capacity under traction force.

2. Belt as claimed in claim 1 **characterised in that** the first and third portions (A) and (C), in which laps (1) and (2) are juxtaposed and closely linked, are of equal length (L).

3. Belt as claimed in claim 1 **characterised in that** the free ends of the first and third portions (A) and (C) are not linked so that each portion forms two free sides (lc-2c) and (1d-2d) linked together to form a safety loop.

4. Belt as claimed in claim 1 **characterised in that** the first and third portions (A) and (C) are closely linked by assembly means capable of acting as a shock absorber by allowing the continuous, progressive tearing of laps (1) and (2) of each of the said portions (A) and (C) when the sides (1a-1b) of the second portion (B) are under traction force;

5. Belt as claimed in claim 1 **characterised in that** laps (1) and (2) are obtained by weaving.

6. Belt as claimed in claim 5 **characterised in that** the assembly means of the two laps (1) and (2) of first and third portions (A) and (C) consist of an additional linking warp.

7. Belt as claimed in any of claims 1 to 6 and application thereof to a safety harness.
